# EUROPÄISCHE PATENTSCHRIFT

(11) **EP 4 159 003 B1**
(45) Veröffentlichungstag und Bekanntmachung des Hinweises auf die Patenterteilung: **25.03.2026**
(21) Anmeldenummer: 21726660.0
(22) Anmeldetag: 20.05.2021
(51) Int. Cl.: H05B 6/06

(54) **HAUSHALTSGERÄTEVORRICHTUNG**
DOMESTIC APPLIANCE DEVICE
APPAREIL ÉLECTROMÉNAGER

(30) Priorität: 02.06.2020 EP 20382471
(43) Veröffentlichungstag der Anmeldung: 05.04.2023
(73) Patentinhaber: BSH Hausgeräte GmbH, 81739 München (DE)
(72) Erfinder: DOMINGUEZ VICENTE, Alberto, 50008 Zaragoza (ES); ESPAÑOL LEZA, Jorge, 50009 Zaragoza (ES); LAZARO AMATRIAIN, Guillermo, 22193 Igries (ES); MUÑOZ FUMANAL, Antonio, 50180 Utebo (ES); PEINADO ADIEGO, Ramon, 50008 Zaragoza (ES); TESA BETES, Jorge, 50018 Zaragoza (ES); VILLA LOPEZ, Jorge, 22700 Jaca (Huesca) (ES)
(86) Internationale Anmeldenummer: PCT/EP2021/063457
(87) Internationale Veröffentlichungsnummer: WO 2021/244860

(56) Entgegenhaltungen:
- EP-A1- 0 926 926
- EP-B1- 0 926 926
- WO-A1-2018/116050
- CN-B- 101 848 566
- FR-A1- 2 726 704
- JP-A- 2010 080 359
- US-A1- 2010 237 065

## Beschreibung

Die Erfindung betrifft ein Induktionskochfeld nach dem Oberbegriff des Anspruchs 1 und ein Verfahren zum Betrieb eines Induktionskochfelds nach dem Oberbegriff des Anspruchs 9.

Aus dem Stand der Technik ist bereits eine Haushaltsgerätevorrichtung mit einer Steuereinheit bekannt, welche dazu vorgesehen ist, ein Induktionsziel repetitiv mit einer Schaltfrequenz anzusteuern und mit Energie zu versorgen. Zu einer Minimierung von elektromagnetischen Störeinflüssen moduliert die Steuereinheit in einem Betriebszustand die Schaltfrequenz innerhalb einer Modulationsperiode, welche maximal einer halben Periodendauer einer Netzwechselspannung entspricht, mittels einer Frequenzmodulation. Bedingt durch die sehr kurze Zeitdauer der Modulationsperiode ist eine Durchführung der Frequenzmodulation mit einem hohen Rechenaufwand verbunden, was einen Einsatz hochleistungsfähiger anwendungsspezifischer integrierter Schaltungen erforderlich macht und somit mit einem erhöhten Kostenaufwand verbunden ist. Die Dokumenten WO 2018/116050 A1, CN 101 848 566 B, FR 2 726 704 A1, US 2010/237065 A1 und JP 2010 080359 A offenbaren Induktionskochfelder nach dem Stand der Technik.

Die Aufgabe der Erfindung besteht insbesondere, aber nicht beschränkt darauf, darin, eine gattungsgemäße Vorrichtung mit verbesserten Eigenschaften hinsichtlich einer Effizienz bereitzustellen. Die Aufgabe wird erfindungsgemäß durch die Merkmale der Ansprüche 1 und 9 gelöst, während vorteilhafte Ausgestaltungen und Weiterbildungen der Erfindung den Unteransprüchen entnommen werden können.

Die Erfindung geht aus von einer Haushaltsgerätevorrichtung, insbesondere Gargerätevorrichtung, mit zumindest einer Steuereinheit, welche dazu vorgesehen ist, zumindest ein Induktionsziel repetitiv mit einer Schaltfrequenz anzusteuern und mit Energie zu versorgen.

Es wird vorgeschlagen, dass die Steuereinheit in einem Betriebszustand die Schaltfrequenz innerhalb einer Modulationsperiode, welche einem ganzzahligen Vielfachen einer halben Periodendauer einer Netzwechselspannung entspricht, mittels zumindest einer Frequenzmodulation moduliert.

Durch eine derartige Ausgestaltung kann eine gattungsgemäße Haushaltsgerätevorrichtung mit verbesserten Eigenschaften hinsichtlich eines sicheren und/oder komfortablen Betriebs, insbesondere eines geräuscharmen Betriebs und/oder insbesondere hinsichtlich einer Einhaltung von EMC-Standards und/oder einer Flicker-Konformität, bei einer gesteigerten Effizienz bereitgestellt werden. Vorzugsweise kann eine spektrale Leistungsdichte der Schaltfrequenz mittels der Frequenzmodulation reduziert werden. Vorzugsweise können Flicker nach einer Flicker-Norm, insbesondere nach der DIN EN 61000-3-3-Norm und/oder dem IEC Standard 1000-3-3, insbesondere durch eine vorteilhafte Steuerung von einzelnen oder mehreren Induktionszielen, zumindest weitgehend, insbesondere im Wesentlichen vollständig, vermieden werden. Weiterhin kann eine unvorteilhafte akustische Belastung eines Bedieners vermieden werden, wodurch insbesondere ein hoher Bedienkomfort sowie insbesondere ein positiver Bedieneindruck bei dem Bediener insbesondere hinsichtlich einer akustischen Qualität erreicht werden kann. Ferner können vorteilhaft die Anforderungen an einen EMV-Filter reduziert werden, wodurch Materialkosten reduziert werden können. Indem die Modulationsperiode, gegenüber dem Stand der Technik, vergrößert wird und einem ganzzahligen Vielfachen der halben Periodendauer der Netzwechselspannung entspricht, kann zudem vorteilhaft ein temporärer Rechenaufwand zur Durchführung der Frequenzmodulation reduziert werden. Hierdurch ist für viele Anwendungsfälle von Haushaltsgeräten denkbar, dass eine anwendungsspezifische integrierte Schaltung (ASIC-Chip) durch einfachere und kostengünstigere Schaltungen ersetzt werden kann. Durch die Kostenersparnisse können Nutzern wiederum vorteilhaft besonders preiswerte Haushaltsgerätevorrichtungen mit den vorgenannten vorteilhaften Eigenschaften hinsichtlich Sicherheit und/oder Komfort bereitgestellt werden.

Unter einer "Haushaltsgerätevorrichtung", insbesondere unter einer "Gargerätevorrichtung", vorteilhaft unter einer "Kochfeldvorrichtung" und besonders vorteilhaft unter einer "Induktionskochfeldvorrichtung" soll zumindest ein Teil, insbesondere eine Unterbaugruppe, eines Haushaltsgeräts, insbesondere eines Gargeräts, vorteilhaft Kochfelds und besonders vorteilhaft eines Induktionskochfelds, verstanden werden. Vorteilhaft handelt es sich bei einem die Haushaltsgerätevorrichtung aufweisenden Haushaltsgerät um ein Gargerät. Ein als Gargerät ausgebildetes Haushaltsgerät könnte beispielsweise ein Backofen und/oder eine Mikrowelle und/oder ein Grillgerät und/oder ein Dampfgargerät sein. Vorzugsweise ist ein als Gargerät ausgebildetes Haushaltsgerät ein Kochfeld und besonders bevorzugt ein Induktionskochfeld.

Unter einer "Steuereinheit" soll eine elektronische Einheit verstanden werden, welche in der Haushaltsgerätevorrichtung zumindest teilweise integriert ist und die dazu vorgesehen ist, zumindest ein Induktionsziel repetitiv mit einer Schaltfrequenz anzusteuern und mit Energie zu versorgen. Vorzugsweise weist die Steuereinheit zu der Steuerung und Energieversorgung des zumindest einen Induktionsziels zumindest eine Wechselrichtereinheit auf, welche insbesondere als ein Resonanzinverter und/oder als ein dualer Halbbrückeninverter ausgebildet sein kann. Die Wechselrichtereinheit umfasst bevorzugt zumindest zwei Schaltelemente, welche durch die Steuereinheit einzeln ansteuerbar sind. Unter einem "Schaltelement" soll ein Element verstanden werden, das dazu vorgesehen ist, zwischen zwei Punkten, insbesondere Kontakten des Schaltelements, eine elektrisch leitende Verbindung herzustellen und/oder zu trennen. Vorzugsweise weist das Schaltelement zumindest einen Steuerkontakt auf, über den es geschaltet werden kann. Vorzugsweise ist das Schaltelement als Halbleiterschaltelement, insbesondere als Transistor, beispielsweise als Metall-Oxid-Halbleiter-Feldeffekttransistor (MOSFET) oder Organischer Feldeffekttransistor (OFET), vorteilhaft als Bipolartransistor mit vorzugsweise isolierter Gate-Elektrode (IGBT), ausgebildet. Alternativ ist denkbar, dass das Schaltelement als mechanisches und/oder elektromechanisches Schaltelement, insbesondere als ein Relais, ausgebildet ist. Vorzugsweise umfasst die Steuereinheit eine Recheneinheit und insbesondere zusätzlich zur Recheneinheit eine Speichereinheit mit zumindest einem darin gespeicherten Steuerprogramm, das dazu vorgesehen ist, von der Recheneinheit ausgeführt zu werden.

Unter einem "Induktionsziel" soll ein Induktor oder eine Mehrzahl von Induktoren, welcher/welche Teil der Haushaltsgerätevorrichtung ist/sind und welcher/welche durch die Steuereinheit gemeinsam ansteuerbar ist/sind, mit zumindest einem, über dem Induktor und/oder der Mehrzahl an Induktoren aufgestellten Empfangselement, welches insbesondere Teil einer externen Einheit sein kann, verstanden werden. Unter einem "Induktor" soll hierbei ein Element verstanden werden, welches zumindest eine Induktionsspule aufweist und welches dazu vorgesehen ist, in dem Betriebszustand dem zumindest einen Empfangselement eine Energie, insbesondere in Form eines magnetischen Wechselfelds, zuzuführen. Im Falle einer als Induktionsgargerätevorrichtung ausgebildeten Haushaltsgerätevorrichtung kann ein Induktionsziel dazu vorgesehen sein, dem Empfangselement eine Energie zum Zwecke einer Beheizung zuzuführen. In diesem Falle könnte das Empfangselement beispielsweise als ein Gargeschirr ausgebildet sein und zumindest eine Sekundärspule als ein Empfangselement zu einem Empfang der durch den Induktor bereitgestellten Energie aufweisen. Alternativ oder zusätzlich könnte das Empfangselement auch als ein metallisches Heizmittel, insbesondere als ein zumindest teilweise ferromagnetisches Heizmittel, beispielsweise als ein ferromagnetischer Boden eines Gargeschirrs, ausgebildet sein, in welchem in dem Betriebszustand durch den Induktor Wirbelströme und/oder Ummagnetisierungseffekte hervorgerufen werden, die zumindest teilweise in Wärme umgewandelt werden. Die Vielzahl an Induktoren kann matrixartig angeordnet sein, wobei die matrixartig angeordneten Induktoren eine variable Kochfläche bilden können. Jedem der Induktionsziele ist vorzugsweise zumindest eine Wechselrichtereinheit zugeordnet.

Erfindungsgemäß moduliert die Steuereinheit in dem Betriebszustand die Schaltfrequenz durchgehend innerhalb einer Betriebsperiode, welche zumindest einer Modulationsperiode, bevorzugt einer Vielzahl von aufeinanderfolgenden Modulationsperioden entspricht. Es ist denkbar, dass die Betriebsperiode des Induktionsziels einer gesamten Betriebsdauer der Haushaltsgerätevorrichtung, also einem Zeitraum, in welchem die Haushaltsgerätevorrichtung durchgängig betrieben wird, entspricht. Ebenfalls ist denkbar, dass die Steuereinheit mehrere Induktionsziele und/oder mehrere Induktoren des Induktionsziels abwechselnd, in einem Zeit-Multiplex-Betrieb, betreibt. In dem Zeit-Multiplex-Betrieb entspricht die Betriebsperiode der Zeitdauer, innerhalb welcher die Steuereinheit ohne Unterbrechung ein bestimmtes Induktionsziel oder eine Mehrzahl von bestimmten Induktionszielen gleichzeitig mit der Schaltfrequenz ansteuert und mit Energie versorgt. Vorzugsweise steuert die Steuereinheit zumindest einen Induktor des Induktionsziels, zu einer Erzeugung eines magnetischen Wechselfelds und zu einer Versorgung mit elektrischer Energie, mit einem elektrischen Wechselstrom an, dessen Schaltfrequenz bevorzugt in einem Bereich von 20 kHz bis150 kHz und besonders bevorzugt in einem Bereich von 30 kHz bis 75 kHz liegt.

Unter einer "Modulationsperiode" soll ein Zeitraum verstanden werden, in welchem die Steuereinheit die Schaltfrequenz unter Anwendung der zumindest einen Frequenzmodulation moduliert. Die Modulationsperiode entspricht einem ganzzahligen Vielfachen einer halben Periodendauer einer Netzwechselspannung, wobei die Periodendauer der Netzwechselspannung dem Kehrwert der Netzfrequenz entspricht. In Europa wird eine Netzwechselspannung typischerweise bei einer Netzfrequenz von 50 Hz bereitgestellt, so dass eine halbe Periodendauer der Netzwechselspannung in diesem Fall 10 ms beträgt. In Fällen, in welchen die Haushaltsgerätevorrichtung mit einer Netzwechselspannung bei einer Netzfrequenz, welche von 50 Hz abweicht, versorgt wird, ist die Steuereinheit dazu vorgesehen, die Dauer der Modulationsperiode an die entsprechend veränderte Periodendauer der Netzwechselspannung anzupassen und als ein entsprechendes ganzzahliges Vielfaches der halben veränderten Periodendauer zu wählen.

Unter einer "Frequenzmodulation" soll ein Modulationsverfahren verstanden werden, auf Basis dessen die Steuereinheit die Schaltfrequenz variiert. Vorzugsweise umfasst die Frequenzmodulation zumindest ein Verfahren, welches unter dem Begriff "Frequenzspreizung" oder unter den englischen Begriffen "spread spectrum" oder "spread spectrum clocking" bekannt ist. Die Frequenzmodulation ist dazu vorgesehen, Störeinflüsse, welche in einem Betriebszustand der Haushaltsgerätevorrichtung beispielsweise durch einzelne Peaks der Schaltfrequenz hervorgerufen werden können, zu reduzieren, vorzugsweise zu minimieren. Störeinflüsse können durch einen Nutzer wahrnehmbare und als unerwünscht empfundene Einflüsse und/oder durch gesetzliche Vorschriften unerlaubte Einflüsse sein. Beispielsweise könnten Störeinflüsse als Flicker ausgebildet sein. Alternativ oder zusätzlich könnte es sich bei Störeinflüssen um unerwünschte akustische Einflüsse, insbesondere in einem für ein durchschnittliches menschliches Ohr wahrnehmbaren Frequenzbereich zwischen 20 Hz und 20 kHz, handeln. Störeinflüsse könnten insbesondere durch Intermodulationen hervorgerufen sein und sich in akustischen wahrnehmbaren Störgeräuschen äußern. Unter "Intermodulationen" sollen Summen- und/oder Differenzprodukte einzelner Wechselstromfrequenzen bzw. deren n-ten Harmonischen, wobei n für eine ganze Zahl größer Null steht, verstanden werden. Störeinflüsse können ferner, alternativ oder zusätzlich, durch ein Auftreten eines Rippelstroms, also eines Wechselstroms beliebiger Frequenz und Kurvenform, welcher einem Gleichstrom überlagert ist und sich in einem unerwünschten Brummton äußert, hervorgerufen sein. Störeinflüsse beinhalten in diesem Zusammenhang keine technischen Störungen, Defekte und/oder sonstige unerwünschte Phänomene, wie beispielsweise eine ungleichmäßige Wärmeverteilung.

Unter "vorgesehen" soll speziell programmiert, ausgelegt und/oder ausgestattet verstanden werden. Darunter, dass ein Objekt zu einer bestimmten Funktion vorgesehen ist, soll verstanden werden, dass das Objekt diese bestimmte Funktion in zumindest einem Anwendungs- und/oder Betriebszustand erfüllt und/oder ausführt.

Ferner wird vorgeschlagen, dass die Modulationsperiode zumindest zwei, sich insbesondere voneinander unterscheidende, Modulationsintervalle umfasst, welche jeweils einem ganzzahligen Vielfachen einer halben Periodendauer einer Netzwechselspannung entsprechen. Hierdurch kann vorteilhaft eine besonders präzise Frequenzmodulation erreicht werden. Vorzugsweise umfasst die Modulationsperiode eine Vielzahl von, sich insbesondere voneinander unterscheidenden, Modulationsintervallen, welche jeweils einem ganzzahligen Vielfachen einer halben Periodendauer einer Netzwechselspannung entsprechen. Es wäre denkbar, dass die zumindest zwei Modulationsintervalle verschiedenen Vielfachen der halben Periodendauer der Netzwechselspannung entsprechen. Beispielsweise könnte ein erstes Modulationsintervall dem Doppelten und ein weiteres Modulationsintervall dem Vierfachen der halben Periodendauer der Netzwechselspannung entsprechen. Vorzugsweise entsprechen alle Modulationsintervalle innerhalb einer Modulationsperiode jeweils demselben Vielfachen, besonders bevorzugt dem Doppelten, der halben Periodendauer der Netzwechselspannung. Die Modulationsintervalle können sich voneinander beispielsweise hinsichtlich eines Betrags und/oder hinsichtlich eines Vorzeichens einer Variation der Schaltfrequenz unterscheiden. Beispielsweise könnte die Steuereinheit in dem ersten Modulationsintervall die Schaltfrequenz um einen bestimmten ersten Betrag variieren und in einem weiteren Modulationsintervall die Schaltfrequenz um einen weiteren Betrag, welcher beispielsweise größer oder kleiner ist als der erste Betrag und/oder ein gegenüber dem ersten Betrag entgegengesetztes Vorzeichen aufweist, variieren.

Zudem wird vorgeschlagen, dass die Steuereinheit in dem Betriebszustand die Schaltfrequenz anhand zumindest eines vordefinierten Modulationsprofils moduliert. Hierdurch können vorteilhaft Störeinflüsse besonders gezielt reduziert werden. Ferner kann vorteilhaft ein Rechenaufwand für die Steuereinheit reduziert werden. Das vordefinierte Modulationsprofil kann dabei als ein grundsätzlicher zeitlicher Verlauf der Frequenzmodulation innerhalb einer Modulationsperiode verstanden werden, welcher insbesondere in der Speichereinheit der Steuereinheit gespeichert ist. Das vordefinierte Modulationsprofil könnte beispielsweise einen Frequenzwertbereich der Schaltfrequenz definieren, in welchem die Steuereinheit die Schaltfrequenz innerhalb der Modulationsperiode moduliert. Beispielsweise könnte das vordefinierte Modulationsprofil eine maximale und/oder eine minimale Schaltfrequenz umfassen, welche durch die Steuereinheit nicht überschritten oder unterschritten werden kann. Alternativ oder zusätzlich könnte das Modulationsprofil beispielsweise eine maximale und/oder minimale prozentuale Variation einer Ausgangsschaltfrequenz beinhalten. Zudem ist denkbar, dass das Modulationsprofil, insbesondere experimentell ermittelte, konkrete Schaltfrequenzwerte, insbesondere konkrete Schaltfrequenzwerte einzelner, insbesondere aller, Modulationsintervalle, der Modulationsperiode umfasst. Vorzugsweise sind in der Speichereinheit der Steuereinheit eine Mehrzahl unterschiedlicher vordefinierter Modulationsprofile gespeichert, welche durch die Steuereinheit, insbesondere basierend auf einer durch einen Nutzer getroffenen Auswahl eines bestimmten Betriebsmodus und/oder einer über das Induktionsziel bereitgestellten Sollleistung, automatisch abrufbar sind. Darunter, dass die Steuereinheit die Schaltfrequenz "anhand zumindest eines vordefinierten Modulationsprofils moduliert" soll verstanden werden, dass die Steuereinheit das vordefinierte Modulationsprofil zu der Frequenzmodulation zumindest berücksichtigt. Das vordefinierte Modulationsprofil kann dabei als eine Vorlage für die durch die Steuereinheit durchzuführende Frequenzmodulation vorgesehen sein, wobei die Steuereinheit die Frequenzmodulation ausgehend von dem vordefinierten Modulationsprofil verändern und insbesondere an eine individuelle Betriebssituation, beispielsweise an einen bestimmten Betriebsmodus und/oder an eine Anzahl gleichzeitig zu betreibender Induktionsziele und/oder an eine von einem Nutzer gewählte Solleistung oder dergleichen, anpassen kann.

Das Modulationsprofil könnte beispielsweise ein rechteckförmiges oder sägezahnförmiges Profil sein und Unstetigkeitsstellen mit größeren Sprüngen der Schaltfrequenz aufweisen.

Erfindungsgemäß wird vorgeschlagen, dass das Modulationsprofil durch eine im Wesentlichen stetige mathematische Funktion beschreibbar ist. Hierdurch kann vorteilhaft ein Auftreten von Flicker reduziert, vorzugsweise minimiert, werden. Da eine Veränderung von Schaltfrequenzen in elektrischen Bauteilen diskret ist und daher nicht in infinitesimal kleinen Stufen erfolgen kann, wie dies gemäß einer strengen mathematischen Definition für Stetigkeit erforderlich wäre, soll das zumindest im Wesentlichen stetige Modulationsprofil in diesem Zusammenhang im Rahmen einer Auflösung der Schaltfrequenz, also einer minimalen Stufe der Veränderung zwischen zwei unmittelbar aufeinanderfolgenden Schaltfrequenzen, als stetig betrachtet werden. Vorzugsweise beträgt die minimale Stufe zwischen zwei unmittelbar aufeinanderfolgenden Schaltfrequenzen des Modulationsprofils, welches durch eine im Wesentlichen stetige Schaltfrequenz beschreibbar ist, zumindest 1 Hz, vorteilhaft zumindest 2 Hz, besonders vorteilhaft zumindest 4 Hz, und maximal 8 Hz.

Zudem wird vorgeschlagen, dass das Modulationsprofil innerhalb der Modulationsperiode einen zumindest abschnittsweise linearen Verlauf aufweist. Durch ein zumindest abschnittsweise lineares Modulationsprofil können vorteilhaft Störeinflüsse bei einem Betrieb der Haushaltsgerätevorrichtung, wie etwa akustische Störgeräusche oder dergleichen, besonders zuverlässig reduziert, vorzugsweise minimiert werden. Unter einem "zumindest abschnittsweise linearen Verlauf" soll hierbei verstanden werden, dass das Modulationsprofil zumindest einen Abschnitt aus einer Mehrzahl von zumindest drei aufeinanderfolgenden Modulationsintervallen aufweist, in welchem die Schaltfrequenz durch die Steuereinheit jeweils um einen gleichen Betrag verändert wird. Beispielsweise könnte die Modulationsperiode einen Abschnitt aufweisen, welcher aus zumindest drei aufeinanderfolgenden Modulationsintervallen besteht, in welchen die Steuereinheit die Schaltfrequenz jeweils um einen Betrag von 1 Hz anhebt. Das Modulationsprofil kann mehrere Abschnitte aufweisen, welche jeweils einen linearen Verlauf aufweisen, wobei die linearen Abschnitte zueinander unterschiedliche Steigungen aufweisen könnten. Beispielsweise könnte die Steuereinheit die Schaltfrequenz in einem ersten linearen Abschnitt des Modulationsprofils, aus zumindest drei aufeinanderfolgenden Modulationsintervallen, in jedem der Modulationsintervalle um 1 Hz anheben und in einem anschließenden zweiten linearen Abschnitt des Modulationsprofils aus zumindest drei weiteren aufeinanderfolgenden Modulationsintervallen jeweils um 2 Hz anheben.

Des Weiteren wird vorgeschlagen, dass das Modulationsprofil innerhalb der Modulationsperiode einen zumindest abschnittsweise exponentiellen Verlauf aufweist. Durch ein zumindest abschnittsweise exponentielles Modulationsprofil können vorteilhaft Störeinflüsse bei einem Betrieb der Haushaltsgerätevorrichtung, wie etwa akustische Störgeräusche oder dergleichen, besonders effizient reduziert, vorzugsweise minimiert werden. Unter einem "zumindest abschnittsweise exponentiellen Verlauf" soll hierbei verstanden werden, dass das Modulationsprofil eine Mehrzahl von zumindest drei aufeinanderfolgenden Modulationsintervallen aufweist, in welchen die Schaltfrequenz durch die Steuereinheit jeweils um einen Betrag verändert wird, welcher durch eine exponentielle Funktion beschreibbar ist. Beispielsweise könnte die Modulationsperiode einen Abschnitt aufweisen, welcher aus zumindest drei aufeinanderfolgenden Modulationsintervallen besteht, in welchen die Steuereinheit die Schaltfrequenz in dem ersten der aufeinanderfolgenden Modulationsintervalle um 2 Hz, in dem zweiten der aufeinanderfolgenden Modulationsintervalle um 4 Hz und in dem dritten der aufeinanderfolgenden Modulationsintervalle um 8 Hz anhebt.

Darüber hinaus wird vorgeschlagen, dass das Modulationsprofil innerhalb der Modulationsperiode zumindest abschnittsweise spiegelsymmetrisch ist. Hierdurch kann vorteilhaft ein Auftreten von Störeffekten, insbesondere Flicker, weiter verringert werden. Zudem kann vorteilhaft eine gewünschte Sollleistung des Induktionsziels besonders präzise eingestellt werden. Das zumindest abschnittsweise spiegelsymmetrische Modulationsprofil könnte beispielsweise einen ersten Abschnitt aufweisen, in welchem die Schaltfrequenz einen, beispielsweise linearen oder exponentiellen, Verlauf aufweist, welcher durch eine erste mathematische Funktion beschreibbar ist, und einen sich dem ersten Abschnitt unmittelbar anschließenden zweiten Abschnitt, welcher durch eine zweite mathematische Funktion beschreibbar ist, welche durch Spiegelung an einer Symmetrieachse darstellbar ist.

Ferner wird vorgeschlagen, dass die Steuereinheit dazu vorgesehen ist, das Modulationsprofil anhand zumindest eines das Induktionsziel betreffenden Parameters zu variieren. Hierdurch kann vorteilhaft die Frequenzmodulation an eine individuelle Betriebssituation angepasst werden. Es ist denkbar, dass die Steuereinheit zumindest eine Sensoreinheit zu einer Detektion des das Induktionsziel betreffenden Parameters aufweist. Der das Induktionsziel betreffende Parameter könnte beispielsweise eine Temperatur des Induktionsziels und/oder eines Nahbereichs des Induktionsziels und/oder eine Betriebsdauer des Induktionsziels oder dergleichen umfassen. Im Falle einer als Induktionskochfeldvorrichtung ausgebildeten Haushaltsgerätevorrichtung wäre beispielsweise denkbar, dass die Steuereinheit das Modulationsprofil anhand einer gemessenen Temperatur in einem Nahbereich des Induktionsziels, beispielsweise auf eine Kochfeldplatte, variiert. Vorzugsweise handelt es sich bei dem das Induktionsziel betreffenden Parameter um einen elektrischen Parameter des Induktionsziels und/oder zumindest eines mit dem Induktionsziel in zumindest einem elektrischen Schaltkreis verbundenen Bauteils. Der das Induktionsziel betreffende elektrische Parameter könnte beispielsweise eine Induktivität und/oder einen elektrischen Widerstand und/oder eine Impedanz und/oder eine Kapazität und/oder elektrische Spannung und/oder Stromstärke und/oder eine elektrische Leistung und/oder eine Resonanzfrequenz oder dergleichen umfassen. In einer vorteilhaften Ausgestaltung wird vorgeschlagen, dass der Parameter zumindest einen elektrischen Leitwert des Induktionsziels umfasst. Hierdurch kann vorteilhaft eine gewünschte Zielleistung des Induktionsziels besonders präzise eingestellt werden. Vorzugsweise variiert die Steuereinheit das Modulationsprofil derart, dass der elektrische Leitwert des Induktionsziels über die Modulationsperiode gemittelt konstant ist. Der elektrische Leitwert des Induktionsziels kann dabei ein realer Leitwert und/oder ein komplexer Leitwert des Induktionsziels sein.

Des Weiteren wird vorgeschlagen, dass die Steuereinheit in dem Betriebszustand die Schaltfrequenz zusätzlich innerhalb einer Zwischenmodulationsperiode, welche maximal der halben Periodendauer der Netzwechselspannung entspricht, mittels zumindest einer weiteren Frequenzmodulation moduliert. Hierdurch kann vorteilhaft ein Auftreten von Störeffekten, welche insbesondere durch Oberschwingungen eines Wechselstroms des Versorgungsnetzes hervorgerufen werden können, verringert und vorzugsweise minimiert werden.

Die Erfindung geht ferner aus von einem Verfahren zum Betrieb einer Haushaltsgerätevorrichtung, insbesondere einer Gargerätevorrichtung, mit zumindest einem mit einer Schaltfrequenz ansteuerbaren Induktionsziel.

Es wird vorgeschlagen, dass die Schaltfrequenz innerhalb einer Modulationsperiode, welche einem ganzzahligen Vielfachen einer halben Periodendauer einer Netzwechselspannung entspricht, mittels zumindest einer Frequenzmodulation moduliert wird. Durch eine derartige Ausgestaltung kann die Haushaltsgerätevorrichtung vorteilhaft besonders effizient betrieben werden. Zudem kann die Haushaltsgerätevorrichtung vorteilhaft besonders sicher und/oder komfortabel, insbesondere geräuscharm und unter Einhaltung von EMC- und Flicker-Standards, betrieben werden.

Die Haushaltsgerätevorrichtung soll hierbei nicht auf die oben beschriebene Anwendung und Ausführungsform beschränkt sein. Insbesondere kann die Haushaltsgerätevorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind fünf Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines Haushaltsgeräts mit einer Haushaltsgerätevorrichtung umfassend ein Induktionsziel und eine Steuereinheit,
- Fig. 2: ein schematisches elektrisches Schaltbild des Haushaltsgeräts mit der Haushaltsgerätevorrichtung,
- Fig. 3: ein schematisches Diagramm zur Darstellung einer Modulationsperiode, innerhalb derer die Steuereinheit eine Schaltfrequenz moduliert,
- Fig. 4: ein schematisches Diagramm zur Darstellung eines Modulationsprofils, anhand dessen die Steuereinheit die Schaltfrequenz moduliert,
- Fig. 5: ein weiteres Ausführungsbeispiel eines Modulationsprofils, anhand dessen eine Steuereinheit einer Haushaltsgerätevorrichtung eine Schaltfrequenz moduliert, in einem schematischen Diagramm,
- Fig. 6: ein weiteres Ausführungsbeispiel eines Modulationsprofils, anhand dessen eine Steuereinheit einer Haushaltsgerätevorrichtung eine Schaltfrequenz moduliert, in einem schematischen Diagramm,
- Fig. 7: ein weiteres Ausführungsbeispiel eines Modulationsprofils, anhand dessen eine Steuereinheit einer Haushaltsgerätevorrichtung eine Schaltfrequenz moduliert, in zwei schematischen Diagrammen und
- Fig. 8: ein weiteres Ausführungsbeispiel eines Modulationsprofils, anhand dessen eine Steuereinheit einer Haushaltsgerätevorrichtung eine Schaltfrequenz moduliert, in zwei schematischen Diagrammen.

Figur 1 zeigt ein Haushaltsgerät 40a mit einer Haushaltsgerätevorrichtung 10a. Das Haushaltsgerät 40a ist als ein Induktionskochfeld ausgebildet. Die Haushaltsgerätevorrichtung 10a weist eine Steuereinheit 12a und ein Induktionsziel 14a auf.

Die Steuereinheit 12a ist dazu vorgesehen, das Induktionsziel 14a repetitiv mit einer Schaltfrequenz 16a (vgl. Fig 3) anzusteuern und mit Energie zu versorgen.

Figur 2 zeigt ein schematisches elektrisches Schaltbild des Haushaltsgeräts 40a. Das Haushaltsgerät 40a ist an eine Netzwechselspannungsquelle 34a angeschlossen. Die Netzwechselspannungsquelle 34a stellt eine Netzwechselspannung 22a bzw. einen Netzwechselstrom 36a mit einer Periodendauer 46a bereit. Das Haushaltsgerät 40a weist eine EMV-Filtereinheit 38a auf, welche elektrisch leitend mit der Netzwechselspannungsquelle 34a verbunden ist. Die Haushaltsgerätevorrichtung weist eine Gleichrichtereinheit 42a auf, welche über die EMC-Filtereinheit 38a elektrisch leitend mit der Netzwechselspannungsquelle 34a verbunden ist. Die Gleichrichtereinheit 42a ist dazu vorgesehen, die Netzwechselspannung 22a in eine periodisch pulsierende Gleichspannung 44a zu wandeln, deren Periodendauer einer halben Periodendauer 20a der Netzwechselspannung 22a entspricht.

Die Steuereinheit 12a ist dazu vorgesehen, das Induktionsziel 14a repetitiv mit einer Schaltfrequenz 16a anzusteuern und mit Energie zu versorgen. Die Steuereinheit 12a umfasst eine Wechselrichtereinheit 48a. Die Wechselrichtereinheit 48a ist elektrisch leitend mit der Gleichrichtereinheit 42a des Haushaltsgeräts 40a verbunden. In einem Betriebszustand der Haushaltsgerätevorrichtung 10a wandelt die Wechselrichtereinheit 48a der Steuereinheit 12a die von der Gleichrichtereinheit 12a des Haushaltsgeräts 40a bereitgestellte Gleichspannung 44a, innerhalb einer Vielzahl von aufeinanderfolgenden Schaltvorgängen, welche jeweils eine Schaltperiode 52a andauern, in eine Versorgungspannung 50a mit der Schaltfrequenz 16a um. Die Steuereinheit 12a versorgt in einem Betriebszustand der Haushaltsgerätevorrichtung 10a das Induktionsziel 14a mit einer elektrischen Energie in Form eines Versorgungsstroms 54a.

In Figur 3 ist ein Diagramm zu einer schematischen Darstellung einer Modulationsperiode 18a dargestellt. Auf einer Abszisse 56a des Diagramms ist eine Zeit aufgetragen. Auf einer Ordinate 58a sind die Schaltfrequenz 16a und der Versorgungsstrom 54a aufgetragen. Die Steuereinheit 12a moduliert in dem Betriebszustand die Schaltfrequenz 16a innerhalb einer Modulationsperiode 18a mittels einer Frequenzmodulation. Die Modulationsperiode 18a entspricht einem ganzzahligen Vielfachen der halben Periodendauer 20a der Netzwechselspannung 22a. Über die Modulationsperiode 28a gemittelt entspricht die Schaltfrequenz 16a einer mittleren Schaltfrequenz 60a.

Figur 4 zeigt ein Diagramm zur Darstellung eines Modulationsprofils 28a innerhalb der Modulationsperiode 18a. Auf einer Abszisse 62a des Diagramms ist eine Zeit aufgetragen. Auf einer Ordinate 64a ist die Schaltfrequenz 16a aufgetragen.

Die Modulationsperiode 18a umfasst eine Vielzahl von aufeinanderfolgenden Modulationsintervallen 24a, 26a, welche jeweils einem ganzzahligen Vielfachen der halben Periodendauer 20a der Netzwechselspannung 22a entsprechen. In der Figur 4 sind beispielhaft zwei der Modulationsintervalle 24a, 26a eingezeichnet. Innerhalb des Modulationsintervalls 24a steigt die Schaltfrequenz 16a an. Innerhalb des Modulationsintervalls 26a fällt die Schaltfrequenz 16a ab.

Die Steuereinheit 12a moduliert in dem Betriebszustand die Schaltfrequenz 16a anhand des vordefinierten Modulationsprofils 28a. Das Modulationsprofil 28a ist durch eine im Wesentlichen stetige mathematische Funktion beschreibbar. Das Modulationsprofil 28a weist innerhalb der Modulationsperiode 18a einen zumindest abschnittsweise linearen Verlauf auf. Innerhalb eines ersten Abschnitts 68a der Modulationsperiode 18a weist das Modulationsprofil 28a einen linearen und im Wesentlichen stetigen Verlauf mit einer zunehmenden Schaltfrequenz 16a auf. Innerhalb eines zweiten Abschnitts 70a weist das Modulationsprofil 28a einen linearen und im Wesentlichen stetigen Verlauf mit abnehmender Schaltfrequenz 16a auf. Das Modulationsprofil 28a ist zumindest abschnittsweise spiegelsymmetrisch. Vorliegend ist das Modulationsprofil 28a bezüglich einer Symmetrieachse 66a spiegelsymmetrisch, so dass der Verlauf des Modulationsprofils 28a in dem ersten Abschnitt 68a durch Spiegelung an der Symmetrieachse 66a den Verlauf des Modulationsprofils 28a in dem zweiten Abschnitt 70a ergibt.

Nach Ablauf der Modulationsperiode 18a wiederholt sich diese erneut und die Steuereinheit 12a moduliert die Schaltfrequenz 16a erneut anhand des Modulationsprofils 28a.

In einem Verfahren zum Betrieb der Haushaltsgerätevorrichtung 10a wird die Schaltfrequenz 16a innerhalb der Modulationsperiode 18a, welche einem ganzzahligen Vielfachen einer halben Periodendauer 20a der Netzwechselspannung 22a entspricht, mittels der Frequenzmodulation moduliert.

In den Figuren 5 bis 8 sind vier weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Figuren 1 bis 4 verwiesen werden kann. Zur Unterscheidung der Ausführungsbeispiele ist der Buchstabe a in den Bezugszeichen des Ausführungsbeispiels in den Figuren 1 bis 4 durch die Buchstaben b bis e in den Bezugszeichen der Ausführungsbeispiele der Figuren 5 bis 8 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 4 verwiesen werden.

Figur 5 zeigt ein Diagramm zur Darstellung eines Modulationsprofils 28b, welches von einer Steuereinheit 12b einer Haushaltsgerätevorrichtung 10b zu einer Frequenzmodulation einer Schaltfrequenz 16b herangezogen wird. Auf einer Abszisse 62b des Diagramms ist eine Zeit aufgetragen. Auf einer Ordinate 64b des Diagramms ist eine Schaltfrequenz 16b aufgetragen.

Die Haushaltsgerätevorrichtung 10b unterscheidet sich von der Haushaltsgerätevorrichtung 10a des vorhergehenden Ausführungsbeispiels im Wesentlichen hinsichtlich des von der Steuereinheit 12b zu der Frequenzmodulation herangezogenen Modulationsprofils 28b. In einem Betriebszustand der Haushaltsgerätevorrichtung 10b moduliert die Steuereinheit 12b die Schaltfrequenz 16b anhand des Modulationsprofils 28b mittels der Frequenzmodulation innerhalb einer Modulationsperiode 18b, welche einem ganzzahligen Vielfachen einer halben Periodendauer 20b einer Netzwechselspannung 22b entspricht.

Das Modulationsprofil 28b ist durch eine zumindest im Wesentlichen stetige mathematische Funktion beschreibbar. Das Modulationsprofil 28b weist innerhalb der Modulationsperiode 18b einen zumindest abschnittsweise linearen Verlauf auf. Innerhalb eines ersten Teilabschnitts 72b eines ersten Abschnitts 68b der Modulationsperiode 18b weist das Modulationsprofil 28b einen linearen und im Wesentlichen stetigen Verlauf mit zunehmenden Schaltfrequenz 16b auf. Innerhalb eines zweiten Teilabschnitts 74b des ersten Abschnitts 68b der Modulationsperiode 18b weist das Modulationsprofil 28b einen linearen und im Wesentlichen stetigen Verlauf mit einem gegenüber dem ersten Teilabschnitt 72b flacheren Anstieg der Schaltfrequenz 16b auf. Innerhalb eines dritten Teilabschnitts 76b des ersten Abschnitts 68b der Modulationsperiode 18b weist das Modulationsprofil 28b einen linearen und im Wesentlichen stetigen Verlauf mit einem gegenüber dem zweiten Teilabschnitt 74b flacheren Anstieg der Schaltfrequenz 16b auf.

Das Modulationsprofil 28b ist zumindest abschnittsweise spiegelsymmetrisch. Vorliegend ist das Modulationsprofil 28b bezüglich einer Symmetrieachse 66b spiegelsymmetrisch, so dass der Verlauf des Modulationsprofils 28b in dem ersten Abschnitt 68b durch Spiegelung an der Symmetrieachse 66b einen Verlauf des Modulationsprofils 28b in einem zweiten Abschnitt 70b ergibt.

Figur 6 zeigt ein Diagramm zur Darstellung eines Modulationsprofils 28c, welches von einer Steuereinheit 12c einer Haushaltsgerätevorrichtung 10c zu einer Frequenzmodulation einer Schaltfrequenz 16c herangezogen wird. Auf einer Abszisse 62c des Diagramms ist eine Zeit aufgetragen. Auf einer Ordinate 64c des Diagramms ist eine Schaltfrequenz 16c aufgetragen.

Die Haushaltsgerätevorrichtung 10c unterscheidet sich von den Haushaltsgerätevorrichtungen 10a und 10b der vorhergehenden Ausführungsbeispiele im Wesentlichen hinsichtlich des von der Steuereinheit 12c zu der Frequenzmodulation herangezogenen Modulationsprofils 28c. In einem Betriebszustand der Haushaltsgerätevorrichtung 10c moduliert die Steuereinheit 12c die Schaltfrequenz 16c anhand des Modulationsprofils 28c mittels der Frequenzmodulation innerhalb einer Modulationsperiode 18c, welche einem ganzzahligen Vielfachen einer halben Periodendauer 20c einer Netzwechselspannung 22c entspricht.

Das Modulationsprofil 28c ist durch eine zumindest im Wesentlichen stetige mathematische Funktion beschreibbar. Das Modulationsprofil 28c weist innerhalb der Modulationsperiode 18c einen zumindest abschnittsweise exponentiellen Verlauf auf. Innerhalb eines ersten Abschnitts 68c der Modulationsperiode 18c weist das Modulationsprofil 28c einen im Wesentlichen stetigen Verlauf mit einer exponentiell zunehmenden Schaltfrequenz 16b auf. Innerhalb eines zweiten Abschnitts 70c der Modulationsperiode 18c weist das Modulationsprofil 28c einen im Wesentlichen stetigen Verlauf mit einer exponentiell abnehmenden Schaltfrequenz 16c auf.

Das Modulationsprofil 28c ist zumindest abschnittsweise spiegelsymmetrisch. Vorliegend ist das Modulationsprofil 28c bezüglich einer Symmetrieachse 66c spiegelsymmetrisch, so dass der Verlauf des Modulationsprofils 28c in dem ersten Abschnitt 68c durch Spiegelung an der Symmetrieachse 66c einen Verlauf des Modulationsprofils 28c in einem zweiten Abschnitt 70c ergibt.

Figur 7 zeigt zwei Diagramme zur Darstellung eines Modulationsprofils 28d, welches von einer Steuereinheit 12d einer Haushaltsgerätevorrichtung 10d zu einer Frequenzmodulation einer Schaltfrequenz 16d herangezogen wird. Auf einer Abszisse 62d eines unteren Diagramms ist eine Zeit aufgetragen. Auf einer Ordinate 64d des unteren Diagramms ist eine Schaltfrequenz 16d aufgetragen. Auf einer Abszisse 78d eines oberen Diagramms ist eine Zeit aufgetragen. Auf einer Ordinate 80d des oberen Diagramms ist eine Leistung 82d aufgetragen.

Die Haushaltsgerätevorrichtung 10d unterscheidet sich von den Haushaltsgerätevorrichtungen 10a-c der vorhergehenden Ausführungsbeispiele im Wesentlichen hinsichtlich des von der Steuereinheit 12d zu der Frequenzmodulation herangezogenen Modulationsprofils 28d. In einem Betriebszustand der Haushaltsgerätevorrichtung 10b steuert die Steuereinheit 12d ein Induktionsziel 14d der Haushaltsgerätevorrichtung 10d mit der Schaltfrequenz 16d an und moduliert diese anhand des Modulationsprofils 28d mittels der Frequenzmodulation innerhalb einer Modulationsperiode 18d, welche einem ganzzahligen Vielfachen einer halben Periodendauer 20d einer Netzwechselspannung 22d entspricht.

Die Steuereinheit 12d ist dazu vorgesehen, das Modulationsprofil 28d anhand zumindest eines das Induktionsziel 14d betreffenden Parameters 30d zu variieren. In dem vorliegenden Ausführungsbeispiel handelt es sich bei dem das Induktionsziel 14d betreffenden Parameter 30d um eine von einem Nutzer eingestellte Zielleistung, welche durch das Induktionsziel 14d bereitgestellt werden soll. Ein genereller Verlauf des Modulationsprofils 28d ist zumindest im Wesentlichen stetig, abschnittsweise linear und kann als eine Inverse eines generellen Verlaufs des Modulationsprofils 28b betrachtet werden (vgl. Fig. 5). Anhand des das Induktionsziel 14d betreffenden Parameters 30d variiert die Steuereinheit 12d in einem Betriebszustand einen Frequenzwertbereich 84d des Modulationsprofils 28d derart, dass sich der in dem oberen Diagramm gezeigte Verlauf der Leistung 82d ergibt. Aufgrund der Frequenzmodulation der Schaltfrequenz 16d verändert sich die Leistung 82d und weist abschnittsweise einen Überschuss 86d und abschnittsweise ein Defizit 88d auf, so dass die Leistung 82d über die Modulationsperiode 18d betrachtet im Mittel der von dem Nutzer eingestellten Zielleistung entspricht.

Figur 8 zeigt zwei Diagramme zur Darstellung eines Modulationsprofils 28e, welches von einer Steuereinheit 12e einer Haushaltsgerätevorrichtung 10e zu einer Frequenzmodulation einer Schaltfrequenz 16e herangezogen wird. Auf einer Abszisse 62e eines unteren Diagramms ist eine Zeit aufgetragen. Auf einer Ordinate 64e des unteren Diagramms ist die Schaltfrequenz 16e aufgetragen. Auf einer Abszisse 78e eines oberen Diagramms ist eine Zeit aufgetragen. Auf einer Ordinate 80e des oberen Diagramms ist ein elektrischer Leitwert 90e aufgetragen.

Die Haushaltsgerätevorrichtung 10e unterscheidet sich von der Haushaltsgerätevorrichtung 10d des vorhergehenden Ausführungsbeispiels hinsichtlich eines ein Induktionsziel 14e betreffenden Parameters 30e, welchen die Steuereinheit 12e zu einer Variation des Modulationsprofils 28e zu Grunde legt. Der Parameter 30e umfasst zumindest einen elektrischen Leitwert des Induktionsziels 14e. Vorliegend handelt es sich bei dem das Induktionsziel 14e betreffenden Parameter 30e um einen mittleren realen Leitwert des Induktionsziels 14e. Anhand des das Induktionsziel 14e betreffenden Parameters 30e variiert die Steuereinheit 12e in einem Betriebszustand das Modulationsprofil 28e derart, dass sich der in dem oberen Diagramm gezeigte Verlauf des elektrischen Leitwerts 90e ergibt. Aufgrund der Frequenzmodulation der Schaltfrequenz 16e verändert sich der elektrische Leitwert 90e und weist abschnittsweise einen Überschuss 86e und abschnittsweise ein Defizit 88e auf. Die Steuereinheit 12d variiert das Modulationsprofil 28e derart, dass der elektrische Leitwert 90e im Mittel über die Modulationsperiode 18e betrachtet konstant ist.

In einem Betriebszustand der Haushaltsgerätevorrichtung 10e steuert die Steuereinheit 12e ein Induktionsziel 14e der Haushaltsgerätevorrichtung 10e mit der Schaltfrequenz 16e an und moduliert diese anhand des Modulationsprofils 28e mittels der Frequenzmodulation innerhalb einer Modulationsperiode 18e, welche einem ganzzahligen Vielfachen einer halben Periodendauer 20e einer Netzwechselspannung 22e entspricht.

Die Haushaltsgerätevorrichtung 10e unterscheidet sich von den Haushaltsgerätevorrichtung 10a-d zudem dadurch, dass die Steuereinheit 12e in dem Betriebszustand die Schaltfrequenz 16e zusätzlich innerhalb einer Zwischenmodulationsperiode 32e, welche maximal der halben Periodendauer 20e der Netzwechselspannung 22e entspricht, mittels zumindest einer weiteren Frequenzmodulation moduliert. Die Steuereinheit 12e variiert in einem Betriebszustand, zusätzlich zu der oben beschriebenen Frequenzmodulation anhand des Modulationsprofils 28e, innerhalb der Zwischenmodulationsperiode 32e die Schaltfrequenz 16e kurzfristig und zwar innerhalb der halben Periodendauer 20e der Netzwechselspannung 22e, anhand des in der Figur 8 dargestellten Zwischenmodulationsprofils 92e, um ein Auftreten von Flicker zu unterbinden.

### Bezugszeichen

- 10: Haushaltsgerätevorrichtung
- 12: Steuereinheit
- 14: Induktionsziel
- 16: Schaltfrequenz
- 18: Modulationsperiode
- 20: halbe Periodendauer
- 22: Netzwechselspannung
- 24: Modulationsintervall
- 26: weiteres Modulationsintervall
- 28: Modulationsprofil
- 30: Parameter
- 32: Zwischenmodulationsperiode
- 34: Netzwechselspannungsquelle
- 36: Netzwechselstrom
- 38: EMV-Filtereinheit
- 40: Haushaltsgerät
- 42: Gleichrichtereinheit
- 44: Gleichspannung
- 46: Periodendauer
- 48: Wechselrichtereinheit
- 50: Versorgungsspannung
- 52: Schaltperiode
- 54: Versorgungsstrom
- 56: Abszisse
- 58: Ordinate
- 60: mittlere Schaltfrequenz
- 62: Abszisse
- 64: Ordinate
- 66: Symmetrieachse
- 68: erster Abschnitt
- 70: zweiter Abschnitt
- 72: erster Teilabschnitt
- 74: zweiter Teilabschnitt
- 76: dritter Teilabschnitt
- 78: Abszisse
- 80: Ordinate
- 82: Leistung
- 84: Frequenzwertbereich
- 86: Überschuss
- 88: Defizit
- 90: elektrischer Leitwert
- 92: Zwischenmodulationsprofil

## Patentansprüche

1. Induktionskochfeld
mit einer Steuereinheit (12a-e), welche dazu vorgesehen ist, zumindest ein Induktionsziel (14a-e) repetitiv mit einer Schaltfrequenz (16a-e) anzusteuern und mit Energie zu versorgen, wobei das Induktionskochfeld an eine Netzwechselspannungsquelle (34a-e) angeschlossen ist und wobei die Netzwechselspannungsquelle (34a-e) eine Netzwechselspannung (22a-e) mit einer Periodendauer (46a-e) bereitstellt, **dadurch gekennzeichnet, dass** die Steuereinheit (12a-e) in einem Betriebszustand die Schaltfrequenz (16a-e) innerhalb einer Modulationsperiode (18a-e), welche einem ganzzahligen Vielfachen einer halben Periodendauer (20a-e) einer Netzwechselspannung (22a-e) entspricht, mittels zumindest einer Frequenzmodulation moduliert, wobei die Steuereinheit (12a-e) in dem Betriebszustand die Schaltfrequenz (16a-e) anhand zumindest eines vordefinierten Modulationsprofils (28a-e) moduliert, und wobei das Modulationsprofil (28a-e) durch eine im Wesentlichen stetige mathematische Funktion beschreibbar ist.

2. Induktionskochfeld nach Anspruch 1, **dadurch gekennzeichnet, dass** die Modulationsperiode (18a-e) zumindest zwei, sich insbesondere voneinander unterscheidende, Modulationsintervalle (24a-e, 26a-e) umfasst, welche jeweils einem ganzzahligen Vielfachen einer halben Periodendauer (20a-e) einer Netzwechselspannung (22a-e) entsprechen.

3. Induktionskochfeld nach Anspruch 1 oder 2, **dadurch gekennzeichnet, dass** das Modulationsprofil (28a; 28b; 28d; 28e) innerhalb der Modulationsperiode (18a; 18b; 18d; 18e) einen zumindest abschnittsweise linearen Verlauf aufweist.

4. Induktionskochfeld nach Anspruch 3, **dadurch gekennzeichnet, dass** das Modulationsprofil (28c) innerhalb der Modulationsperiode (18c) einen zumindest abschnittsweise exponentiellen Verlauf aufweist.

5. Induktionskochfeld nach einem der Ansprüche 3 bis 4, **dadurch gekennzeichnet, dass** das Modulationsprofil (28a-e) innerhalb der Modulationsperiode(18a-e) zumindest abschnittsweise spiegelsymmetrisch ist.

6. Induktionskochfeld nach Anspruch 3 bis 5, **dadurch gekennzeichnet, dass** die Steuereinheit (12d; 12e) dazu vorgesehen ist, das Modulationsprofil (28d; 28e) anhand zumindest eines das Induktionsziel (14d; 14e) betreffenden Parameters (30d; 30e) zu variieren.

7. Induktionskochfeld nach Anspruch 6, **dadurch gekennzeichnet, dass** der Parameter (30e) zumindest einen elektrischen Leitwert (90e) des Induktionsziels (14e) umfasst.

8. Induktionskochfeld nach einem der vorhergehenden Ansprüche, **dadurch gekennzeichnet, dass** die Steuereinheit (12e) in dem Betriebszustand die Schaltfrequenz (16e) zusätzlich innerhalb einer Zwischenmodulationsperiode (32e), welche maximal der halben Periodendauer (20e) der Netzwechselspannung (22e) entspricht, mittels zumindest einer weiteren Frequenzmodulation moduliert.

9. Verfahren zum Betrieb eines Induktionskochfelds, insbesondere nach einem der Ansprüche 1 bis 8, mit zumindest einem mit einer Schaltfrequenz (16a-e) ansteuerbaren Induktionsziel (14a-e), wobei das Induktionskochfeld an eine Netzwechselspannungsquelle (34a-e) angeschlossen wird und wobei durch die Netzwechselspannungsquelle (34a-e) eine Netzwechselspannung (22a-e) mit einer Periodendauer (46a-e) bereitgestellt wird, **dadurch gekennzeichnet, dass** die Schaltfrequenz (16a-e) innerhalb einer Modulationsperiode (18a-e), welche einem ganzzahligen Vielfachen einer halben Periodendauer (20a-e) einer Netzwechselspannung (22a-e) entspricht, mittels zumindest einer Frequenzmodulation moduliert wird, wobei die Schaltfrequenz (16a-e) in dem Betriebszustand von der Steuereinheit (12a-e) anhand zumindest eines vordefinierten Modulationsprofils (28a-e) moduliert wird, und wobei das Modulationsprofil (28a-e) durch eine im Wesentlichen stetige mathematische Funktion beschrieben werden kann.

## Claims

1. Induction hob with one control unit (12a-e) which is provided to control at least one induction target (14a-e) repetitively with a switching frequency (16a-e) and to supply said induction target with energy, wherein the induction hob is connected to a mains AC voltage source (34a-e) and wherein the mains AC voltage source (34a-e) provides a mains AC voltage (22a-e) with a period (46a-e), **characterised in that** in an operating state the control unit (12a-e) modulates the switching frequency (16a-e) within a modulation period (18a-e) which corresponds to an integer multiple of a half period (20a-e) of a mains AC voltage (22a-e), by means of at least one frequency modulation, wherein in the operating state the control unit (12a-e) modulates the switching frequency (16a-e) using at least one predefined modulation profile (28a-e), and wherein the modulation profile (28a-e) is able to be described by a substantially continuous mathematical function.

2. Induction hob according to claim 1, **characterised in that** the modulation period (18a-e) comprises at least two modulation intervals (24a-e, 26a-e) which are, in particular, different from one another and which in each case correspond to an integer multiple of a half period (20a-e) of a mains AC voltage (22a-e).

3. Induction hob according to claim 1 or 2, **characterised in that** the modulation profile (28a; 28b; 28d; 28e) within the modulation period (18a; 18b; 18d; 18e) has a path which is linear at least in some portions.

4. Induction hob according to claim 3, **characterised in that** the modulation profile (28c) within the modulation period (18c) has a path which is exponential at least in some portions.

5. Induction hob according to one of claims 3 or 4, **characterised in that** the modulation profile (28a-e) within the modulation period (18a-e) is mirror- symmetrical at least in some portions.

6. Induction hob according to claim 3 to 5, **characterised in that** the control unit (12a; 12e) is provided to vary the modulation profile (28a; 28e) using at least one parameter (30d; 30e) relating to the induction target (14d; 14e).

7. Induction hob according to claim 6, **characterised in that** the parameter (30e) comprises at least one electrical conductance value (90e) of the induction target (14e).

8. Induction hob according to one of the preceding claims, **characterised in that** in the operating state the control unit (12e) additionally modulates the switching frequency (16e) within an intermediate modulation period (32e) which corresponds to a maximum of the half period (20e) of the mains AC voltage (22e), by means of at least one further frequency modulation.

9. Method for operating an induction hob, in particular according to one of claims 1 to 8, with at least one induction target (14a-e) which can be controlled by a switching frequency (16a-e), wherein the induction hob is connected to a mains AC voltage source (34a-e) and wherein a mains AC voltage (22a-e) with a period (46a-e) is provided by the mains AC voltage source (34a-e), **characterised in that** the switching frequency (16a-e) is modulated by means of at least one frequency modulation within a modulation period (18a-e) which corresponds to an integer multiple of a half period (20a-e) of a mains AC voltage (22a-e), wherein in the operating state the switching frequency (16a-e) is modulated by the control unit (12a-e) using at least one predefined modulation profile (28a-e), and wherein the modulation profile (28a-e) is able to be described by a substantially continuous mathematical function.

## Revendications

1. Plaque de cuisson à induction avec une unité de commande (12a-e) conçue pour commander de façon répétitive avec une fréquence de commutation (16a-e) et alimenter en énergie au moins une cible d'induction (14a-e), la plaque de cuisson à induction étant connectée à une source d'alimentation électrique en courant alternatif du réseau (34a-e) et dans laquelle la source d'alimentation électrique en courant alternatif du réseau (34a-e) fournit une tension alternative du réseau (22a-e) avec une période (46a-e), **caractérisée en ce que** dans un état de fonctionnement, l'unité de commande (12a-e) module au moyen d'au moins une modulation de fréquence la fréquence de commutation (16a-e) dans une période de modulation (18a-e) qui correspond à un multiple entier d'une demie-période (20a-e) d'une tension alternative de réseau (22a-e), l'unité de commande (12a-e) modulant la fréquence de commutation (16a-e) dans l'état de fonctionnement au moyen d'au moins un profil de modulation prédéfini (28a-e), et dans laquelle le profil de modulation (28a-e) peut être décrit par une fonction mathématique essentiellement continue.

2. Plaque de cuisson à induction selon la revendication 1, **caractérisée en ce que** la période de modulation (18a-e) comprend au moins deux intervalles de modulation (24a-e, 26a-e), en particulier différents l'un de l'autre, qui correspondent respectivement à un multiple entier d'une demie-période (20a-e) d'une tension alternative de réseau (22a-e).

3. Plaque de cuisson à induction selon la revendication 1 ou 2, **caractérisée en ce que** le profil de modulation (28a ; 28b ; 28d ; 28e) présente un tracé linéaire au moins par sections au sein de la période de modulation (18a ; 18b ; 18d ; 18e).

4. Plaque de cuisson à induction selon la revendication 3, **caractérisée en ce que** le profil de modulation (28c) présente un tracé exponentiel au moins par sections au sein de la période de modulation (18c).

5. Plaque de cuisson à induction selon l'une des revendications 3 à 4, **caractérisée en ce que** le profil de modulation (28a-e) est symétrique en miroir au moins par sections au sein de la période de modulation (18a-e).

6. Plaque de cuisson à induction selon l'une des revendications 3 à 5, **caractérisée en ce que** l'unité de commande (12d ; 12e) est prévue pour faire varier le profil de modulation (28d ; 28e) au moyen d'au moins l'un des paramètres (30d ; 30e) concernant la cible d'induction (14d ; 14e).

7. Plaque de cuisson à induction selon la revendication 6, **caractérisée en ce que** le paramètre (30e) comprend au moins une conductivité électrique (90e) de la cible d'induction (14e).

8. Plaque de cuisson à induction selon l'une des revendications précédentes, **caractérisée en ce que** dans un état de fonctionnement, l'unité de commande (12e) module en plus au moyen d'au moins une autre modulation de fréquence la fréquence de commutation (16e) au sein d'une période de modulation intermédiaire (32e) qui correspond au maximum à la demie-période (20e) de la tension alternative du réseau (22e).

9. Procédé de fonctionnement d'une plaque de cuisson à induction, en particulier selon l'une des revendications 1 à 8, avec au moins une cible d'induction (14a-e) commandable avec une fréquence de commutation (16a-e), dans lequel la plaque de cuisson à induction est raccordée à une source d'alimentation électrique en courant alternatif du réseau (34a-e) et dans lequel une tension alternative du réseau (22a-e) est fournie par la source d'alimentation électrique en courant alternatif du réseau (34a-e) avec une période (46a-e), **caractérisé en ce que** la fréquence de commutation (16a-e) est modulée au moyen d'au moins une fréquence de modulation dans une période de modulation (18a-e) qui correspond à un multiple entier d'une demie-période (20a-e) d'une tension alternative de réseau (22a-e), dans lequel la fréquence de commutation (16a-e) est modulée par l'unité de commande (12a-e) dans l'état de fonctionnement au moyen d'au moins un profil de modulation prédéfini (28a-e), et dans lequel le profil de modulation (28a-e) peut être décrit par une fonction mathématique essentiellement continue.
